# EUROPÄISCHE PATENTSCHRIFT

(11) **EP 0 255 886 B1**
(45) Veröffentlichungstag und Bekanntmachung des Hinweises auf die Patenterteilung: **05.06.1991**
(21) Anmeldenummer: 87110340.4
(22) Anmeldetag: 17.07.1987
(51) Int. Cl.: E05F 3/22

(54) **Bodenkasten mit einer Vorrichtung zum Festhalten eines darin eingesetzten Bodentürschliessers**
Floor case with a holding device for an inserted door closer
Boîte encastrée dans le plancher avec un dispositif pour maintenir un ferme-porte placé là-dedans

(30) Priorität: 25.04.1987 DE 8706019 U; 08.08.1986 DE 8621301 U
(43) Veröffentlichungstag der Anmeldung: 17.02.1988
(73) Patentinhaber: Gretsch Unitas GmbH Baubeschläge, D-71254 Ditzingen (DE)
(72) Erfinder: Maus von Resch, Julius, D-7000 Stuttgart 1 (DE)
(74) Vertreter: Schmid, Berthold, Dipl.-Ing.

(56) Entgegenhaltungen:
- DE-A- 2 806 466
- DE-U- 8 621 301
- GB-A- 1 132 464

## Beschreibung

Die Erfindung bezieht sich auf einen Bodenkasten mit einer Vorrichtung zum Festhalten eines darin eingesetzten Bodentürschliessers, wobei die Vorrichtung ein fest mit dem einen Ende des Bodenkastens verbundenes oder verbindbares, sich im wesentlichen parallel zum Bodenkastenboden sowie zur kurzen Bodenkastenwand erstreckendes Grundteil und ein fest mit dem Bodentürschließer verbundenes oder verbindbares, gegenüber dem Grundteil parallel zum Boden quer ausrichtbares, mit wenigstens einem Langloch versechenes Halteteil sowie mindestens eine ausgerichtete Halteteil mit dem Grundteil verschiebefest verbindende Halteeinrichtung aufweist. Ein solcher Hodenbasten mit ausrichtbaren Bodentürschließer ist durch die OB-A-1 132 464 bekannt geworden. Der Bodenkasten ist speziell ausgebildet, d.h. mit geneigt zueinander angeordneten Längsseitenwänden versehen, weil diese mit Teilen der Festhaltevorrichtung zusammenwirken müssen. Dies führt zu einer schwieriger Montage der Vorrichtung zum Festhalten des Bodentürschließers und teilweise auch zu einem umständlichen und damit zeitaufwendigen Ausrichten des Bodentürschließers in Bodenkasten.

Die Aufgabe der Erfindung besteht infolge dessen darin, einen Bodenkasten mit einer Vorrichtung zum Festhalten eines darin eingesetzten Bodentürschließers der eingangs beschriebenen Art so weiterzubilden, daß eine einfache Herstellung und Montage möglich ist und die auftretenden, mitunter großen Kräfte sicher aufgenommen werden können.

Zur Lösung dieser Aufgabe wird erfindungsgemäß vorgeschlagen, daß die Vorrichtung gemäß dem Oberbegriff des Anspruchs 1 entsprechend dem kennzeichnenden Teil dieses Anspruchs ausgebildet ist. Der Bodenkasten wird wie üblich bereits bei der Herstellung des Rohbaus in den Boden eingelassen, insbesondere einbetoniert. Letzteres erfolgt aber erfahrungsgemäß relativ ungenau und aus diesem Grunde ist zwischen dem Bodenkasten und dem Bodentürschließer in bekannter Weise eine Vorrichtung zum Festhalten geschaltet. Mit ihrer Hilfe kann der Bodentürschließer forderungsgemäß rasch und einfach gegenüber dem Bodenkasten justiert werden. Bei richtiger Relativlage, welche die korrekte Lage der Tür gegenüber der vorbestimmten Türebene ergibt, erfolgt das Feststellen mit Hilfe der Halteinrichtung. Sie ist in der Lage, große Kräfte sicher aufzunehmen. Das Ausrichten kann rasch und sicher und unter ständiger Beobachtung in Längsrichtung, in Querrichtung oder in Schrägrichtung der Bodenkastenlängsachse vorgenommen werden. Das Halteteil kann man vor dem Einsetzen des Bodentürschließers in den Bodenkasten an ersteren annontieren. Die Befestigung des Grundteils am Bodenkasten, insbesondere das Anschrauben ist ebenfalls problemlos möglich. Nach dem Einsetzen und Ausrichten des Bodentürschließers ist nur eine Sicherung der Relativlage mit Hilfe der Halteeinrichtung der Haltevorrichtung erforderlich. Man kann an beiden Enden des Bodentürschließers je eine solche Vorrichtung vorsehen.

Der Verstellbereich ist im wesentlichen durch das Spiel zwischen den Seitenwänden des Bodenkastens und dem Bodentürschließer bzw. dessen Gehäuse bestimmt. Im übrigen kann man das Grundteil bereits vor dem Einbetonieren des Bodenkastens an letzterem anbringen oder gar einstückig anformen. Um aber bei den rauhen Bedingungen einer Baustelle keiner Beschädigungsgefahr ausgesetzt zu sein, wird einer separaten Fertigung des Grundteils und späteren sicheren Befestigung im Bodenkasten der Vorzug gegeben.

Die Vorrichtung zum Festhalten ermöglicht im übrigen die Verwendung von Teilen, welche mit den üblicherweise vorhandenen Werkzeugen betätigbar sind.

Um bei vorgegebener Bodenkastengröße und Dimensionierung des Bodentürschließers einen möglichst großen Verstellweg zu bekommen, ist es zweckmäßig, sowohl das Halteteil als auch das Grundteil so klein wie möglich zu dimensionieren aber trotzdem äußerst stabil auszubilden.

Eine weitere Ausgestaltung der Erfindung ist dadurch gekennzeichnet, daß das Grundteil im wesentlichen eine U-förmige Gestalt aufweist, wobei die beiden U-Schenkel auf dem Roden des Bodenkastens vorzugsweise aufstehen oder zumindest gegen diesen weisen, und daß sich zwischen den U-Schenkeln des Grundteils das U-Mittelstück eines Haltebügels der Halteeinrichtung befindet, dessen U-Schenkel von unten her die beiden jeweils zugeordneten Langlöcher des Grund- und Halteteils durchsetzen, wobei an jedem U-Schenkel des Haltebügels ein Befestigungselement der Halteeinrichtung anbringbar ist. Das Grundteil und der Haltebügel werden zunächst am Bodenkasten befestigt. Dabei erstrecken sich dann die beiden U-Schenkel des Haltebügels nach oben hin, also in Richtung einer durch den Bodenkastenrand gelegten gedachten Ebene. Der Haltebügel kann in Längsrichtung des Grundteils verschoben werden, wobei die Verschiebebewegung durch die Länge der beiden Langlöcher des Grundteils und den Querschnitt der U-Schenkel des haltebügels bestimmt ist.

Nachfolgend setzt man dann von oben her den Bodentürschließer mit dem bzw. mit den beiden Halteteilen ein, wobei dann jedem U-Schenkel des Haltebügels ein Langloch des Halteteils zugeordnet wird. Die freien Haltebügelenden durchsetzen die sich kreuzenden Langlöcher nach oben hin. Wie weit sie überstehen, richtet sich nach der Ausbildung des Befestigungselements.

Eine andere Ausbildung der Erfindung besteht darin, daß das Betätigungselement der Halteeinrichtung eine Mutter ist und die U-Schenkel des Haltebügels jeweils mit einem entsprechenden Gewinde versehen sind. Die Mutter kann mit einem schlitz, Kreuzschlitz und/oder Außensechskant versehen und in bevorzugter Weise in der Art einer Schraubkappe ausgebildet sein. Um die Zugänglichkeit zu erleichtern, bildet man sie vorzugsweise so hoch aus, daß sie bis nahe an den freien Rand des Bodenkastens reicht. Ihr unteres Ende liegt auf einer vorzugsweise entsprechend bearbeiteten Fläche um das Langloch des Halteteils auf und durch das Festziehen der Muttern wird das Halteteil nach unten gegen das Grundteil hin gedrückt. Dabei muß aber das Halteteil am Grundteil nicht zur Anlage kommen, vielmehr können beide in der Montageendlage einen Höhenabstand voneinander haben, der dadurch bedingt ist, daß der Bodentürschließer fest an der Innenfläche des Bodenkastenbodens angedrückt ist bevor jedes Halteteil sein zugeordnetes Grundteil erreicht.

Die Langlöcher des Halteteils sind in vorteilhafter Weise an ihrem vom Bodentürschließer entfernten Ende randoffen, d.h. es handelt sich in diesem Falle um gabelförmige Aufnahmen für den zugeordneten U-Schenkel des Haltebügels. Diese Ausbildung schafft einen vergrößerten Verstellweg in Längsrichtung des Bodentürschließers.

Eine besonders bevorzugte Ausbildung der Erfindung ergibt sich aus Anspruch 5. Beim Festziehen jeder Mutter der Halteeinrichtung kommt die Mutter zunächst mit dem ihr nächstliegenden, "höheren" Längsrand in Kontakt. Weil bei einer Mutter mit Rechtsgewinde ihr der von außen her in der Draufsicht rechte Längsrand näher ist als der linke, bewirkt das Festziehen der Mutter zunächst nur ein Reibmoment zwischen der Unterseite des ebenen schraubenkopfes und der daran anliegenden, in der Draufsicht sichtbaren Fläche des rechten Längsrandes. Dieses Reibmoment wirkt im Sinne eines Hineinziehens des betreffenden Haltebügel-U-Schenkels gegen das innere Langlochende hin oder anders ausgedrückt, aufgrund dieses Reibmoments versucht die Mutter, den Haltebügel zum Türschließer hin zu ziehen. Die Höhenunterschiede sind nun in Abhängigkeit von den jeweiligen Materialien der Längsränder einerseits und der Mutter andererseits so gewählt, daß die Mutter erst dann auch am anderen, von ihr zunächst weiter entfernten Längsrand des Langloches auftrifft, wenn eine ausreichende Vorspannkraft dieser Schraubverbindung eine Seitenverschiebung des U-Schenkels im Langloch verhindert. Man erreicht auf diese Weise in sehr vorteilhafter Art, daß man auch ein randoffenes Langloch bis zu seinem freien Ende hin ausnutzen kann, ohne daß die Gefahr besteht, daß beim Festziehen der Mutter der U-schenkel mit der Mutter aus dem randoffenen Langloch herausdrängt. Trotzdem sollte die Mittelachse jedes U-Schenkels des U-förmigen Haltebügels vor dem Festziehen der Mutter gegenüber der randoffenen Mündung des Langloches möglichst ins Langlochinnere hin noch etwas versetzt sein.

Eine weitere bevorzugte Ausführungsform der erfindung ist durch mindestens eine zwischen Halteteil und Grundteil geschaltete, in etwa vertikaler Richtung wirksame Spannvorrichtung gekennzeichnet. Sie sichert die schraubverbindung zwischen dem Befestigungselement und dem Haltbügelschenkel. Vorzugsweise verwendet man zwei derartige Spannvorrichtungen pro Festhaltevorrichtung und sie können sich im zwischenraum zwischen den beiden U-Schenkeln des Haltebügels befinden.

Eine weitere Ausgestaltung der Erfindung sieht vor, daß die Spannvorrichtung aus einer in einem etwa vertikalen Gewinde des Halteteils verschraubbaren Gewindebolzen od. dgl. besteht, der sich an der Oberseite des Grundteils abstützt. Es findet somit eine Verspannung zwischen Halteteil und Grundteil statt. Dabei ist es besonders vorteilhaft, daß das freie Ende des bzw. jedes Gewindebolzens od. dgl. als sogenannte Ringschneide ausgebildet ist. Sie kann sich, wie ihre Bezeichnung sagt, in die Oberfläche des Grundteils eingraben und dadurch ist dann ihre eigene Verstellung zusätzlich zur Verspannung im Gewinde gesichert.

Eine weitere Variante der Erfindung besteht darin, daß das Halteteil mittels eines Zentrieransatzes od. dgl. am Gehäuse des Bodentürschließers ausgerichtet und mit Hilfe mindestens einer schraube od. dgl. damit lösbar verbunden ist. Dabei greift der Zentrieransatz in bevorzugter Weise in eine stirnseitige Öffnung des Bodentürschließergehäuses ein.

Die Erfindung wird nachstehend anhand der Zeichnung näher erläutert. Die Zeichnung zeigt zwei Ausführungsbeispiele der Erfindung. Hierbei stellen dar:
Fig. 1 einen abgebrochenen Längsmittelschnitt durch den Bodenkasten mit eingesetztem Bodentürschließer sowie einer zwischengeschalteten Vorrichtung zum Festhalten,
Fig. 2 einen Schnitt gemäß der Linie II-II der Fig. 1,
Fig. 3 einen ebenfalls abgebrochenen Schnitt gemäß der Linie III-III der Fig. 2.
Fig. 4 in vergrößerter Darstellung eine abgebrochene Draufsicht auf eine zweite Ausführungsform,
Fig. 5 einen Schnitt gemäß der Linie V-V der Fig. 4.

In einen Bodenkasten 1, der üblicherweise in den Boden eines Gebäudes eingemauert oder einbetoniert wird und den man deshalb vielfach auch "Betonkasten" nennt, wird der Bodentürschließer 2 nach Beendigung der Rohbauarbeiten von oben her eingesetzt. Der Bodenkasten hat in der Regel eine etwa quaderförmige Gestalt und er besteht zumindest im wesentlichen aus einem Boden 3, zwei Längsseitenwänden 4 und 5 sowie zwei Querseitenwänden 6, von denen in der Zeichnung allerdings nur die rechte dargestellt ist. Die lichte Breite und Länge des Bodenkastens ist größer als die Außenabmessungen des Bodentürschließers, so daß ein Ausrichten sowohl im Sinne des Doppelpfeils 7 als auch des Doppelpfeils 8 innerhalb des Bodenkastens 1 möglich ist. Dieses Längs- und Querausrichten ist erforderlich, um die mit dem Bodentürschließer zu verbindende Tür in eine korrekte Lage zu ihrem festen Rahmen od. dgl. bringen zu können. Hierbei darf nicht übersehen werden, daß der Bodenkasten 1, beispielsweise wenn er einbetoniert wird, gegenüber dem Mauerdurchbruch od. dgl. für die Tür zwangsläufig keine genaue Lage einnehmen kann.

Die erfindungsgemäße Vorrichtung zum Festhalten des Bodentürschließers 2 im Bodenkasten 1 ermöglicht nicht nur eine sichere Arretierung des Bodentürschließers im Bodenkasten und damit auch am Boden, vielmehr gestattet sie auch das korrekte Längs- und Querausrichten innerhalb der vorgegebenen Grenzen.

Wesentliche Elemente dieser das Festhalten bewirkenden und das Ausrichten ermöglichenden Vorrichtung sind ein fest mit dem Bodenkasten 1 verbundendes oder verbindbares Grundteil 9 und ein fest mit dem Bodentürschließer 2 verbindbares oder verbundenes Halteteil 10 sowie eine beide nach dem Ausrichten fest verbindende Halteeinrichtung 11. Das Grundteil 9 wird, sofern man es am Bodenkasten nicht anformt oder vor dessen Montage bereits anbringt, beim Montieren des Bodentürschließers in geeigneter Weise mit dem Bodenkasten 1 fest verbunden. Gemäß Fig. 1 ist es der kurzen Bodenkasten-Querwand 6 und bei Verwendung einer zweiten derartigen Vorrichtung auch der gegenüberliegenden, nicht gezeichneten anderen Bodenkasten-Querwand zugeordnet. Jedes hat davon einen möglichst geringen Abstand und wird vorzugsweise am Kastenboden 3 befestigt. Es hat im wesentlichen eine U-förmige Gestalt, wobei die beiden U-Schenkel auf dem Boden 3 des Bodenkastens 1 aufstehen. Außerdem ist es mit zwei Langlöchern 12 und 13 ausgestattet, die sich aufgrund dieser Montage parallel zum Boden und zur Querseitenwand 6 erstrecken.

Zwischen den beiden U-Schenkeln 14 und 15 des Grundteils 9 befindet sich das U-Mittelstück 16 eines U-förmigen Haltebügels 17. Dessen beide in vertikaler Richtung verlaufende, jeweils eines der Langlöcher 12 und 13 von unten nach oben durchsetzende U-Schenkel 18 und 19 erstrecken sich darüber hinaus auch noch durch Langlöcher 20 und 21 des Halteteils 10. Diese verlaufen rechtwinklig zu den Langlöchern 12 bzw. 13 und kreuzen sie. Beim Ausführungsbeispiel sind die Langlöcher 20 und 21 nach außen hin, also in Längsrichtung des Bodentürschließers 2 randoffen. Die Langlöcher 20 und 21 ermöglichen ein Ausrichten des Bodentürschließers in Längsrichtung, während das Querausrichten aufgrund der hierzu senkrecht verlaufenden Langlöcher 12 und 13 des Grundteils 9 möglich ist. Beide zusammen gestatten daher ein zweidimensionales Ausrichten innerhalb der durch den Boden 3 vorgegebenen Ebene.

Der U-förmige Haltebügel 17, insbesondere dessen beide U-Schenkel 18 und 19, bilden zusammen mit jeweils einer Mutter 22 bzw. 23 die erwähnte Halteeinrichtung 11. Die Muttern sind vorzugsweise als Schraubkappen ausgebildet und sie tragen an ihrer Oberseite beispielsweise einen Schlitz 24 oder einen Kreuzschlitz zur Betätigung mittels eines entsprechenden schraubendrehers. Selbstverständlich sind zumindest die freien Enden der U-Schenkel 18 und 19 des Haltebügels 17 mit einem entsprechenden Gewinde versehen.

Insbesondere aus Fig. 1 ersieht man, daß das Halteteil 10 separat gefertigt und über beispielsweise zwei Schrauben 25 mit dem Bodentürschließer 2 fest verbunden ist. Eine genaue Lagefixierung erreicht man durch einen Zentrieransatz 26, der in eine entsprechende Aufnahme 27 am stirnseitigen Ende des Bodentürschließer-Gehaüses 28 eingreift.

Zwischen das Grundteil 9 und das Halteteil 10 ist mindestens eine in vertikaler Richtung wirksame Spannvorrichtung 29 geschaltet. Beim Ausführungsbeispiel sind zwei derartige Spannvorrichtungen vorgesehen und sie bestehen jeweils aus einem Gewindebolzen, der in ein entsprechendes Gewinde des Halteteils 10 eingedreht ist. Er kann, insbesondere mittels eines Schraubendrehers, gegen das Halteteil gepreßt werden, wobei sein dort aufliegendes Ende vorteilhafterweise als Ringschneide ausgebildet ist. Diese gräbt sich etwas in die obere Fläche des Grundteils 9 ein und dies verbessert die Spann- und Haltewirkung dieser Spannvorrichtung 29, welche im übrigen die Halteeinrichtung 11 unterstützt. Insgesamt erhält man also eine sichere, den maximal auftretenden Kräften und Belastungen gut standhaltende Vorrichtung zum Festhalten des Bodentürschließers im Bodenkasten 1 nach vorangegangenem Längs- und Querausrichten. Die Schraube 30 (Fig. 1) hält den stopfenartigen Deckel 31 gegen ein Verschieben nach innen.

Bei dem in den Fign. 4 und 5 gezeigten zweiten Ausführungsbeispiel liegen die beiden Längsränder 32 und 33 jedes gegen die Schmalseite des Bodenkastens 1 hin randoffenen Langloches 21 bzw. 22 nicht in derselben Ebene. Infolgedessen entsteht zwischen diesen beiden zueinander parallelen Längsrändern 32 und 33 ein Übergangsbereich 34. Er kann, wie beim Ausführungsbeispiel vorgesehen, vergleichsweise schmal sein. Die beiden Längsränder 32 und 33 verlaufen parallel zur Bildebene und damit auch parallel zum Boden des Türschließers bzw. des Bodenkastens 1.

Wenn die Mutter 22 und 23 wie üblich mit Rechtsgewinde versehen sind, so ist bei einer gegen das innere geschlossene Ende des randoffenen Langlochs 20 bzw. 21 verlaufender Blickrichtung 35 der rechte Längsrand 32 der Mutter höher als der linke Längsrand 33. Infolgedessen trifft die Mutter zunächst am rechten Längsrand 32 auf. Die Höhendifferenz beträgt vorzugsweise etwa 0,3 bis 0,5 mm. Beim Festziehen der Mutter 23 bzw. 24 entsteht beim genannten Ausführungsbeispiel ein Reibmoment in Pfeilrichtung 36. Es bewirkt ein Hineinziehen des betreffenden U-Schenkels 18 bzw. 19 im Sinne des Pfeils 35 in sein Langloch 20 bzw. 21. Erst wenn eine Relativbewegung zwischen dem Längsrand 32 und der daran angepreßten Mutter 22 bzw. 23 nicht mehr möglich ist, kommt die Unterseite der Mutter auch mit dem jeweils anderen Längsrand, beim Ausführungsbeispiel dem linken Längsrand in kontakt. Unter "Draufsicht" versteht man eine senkrecht gegen die Zeichenebene verlaufende Blickrichtung. Bei einer Mutter mit Linksgewinde gilt das Vorstehende sinngemäß.

## Patentansprüche

1. Bodenkasten mit einer Vorrichtung zum Festhalten eines darin eingesetzten Bodentürschließers (2), wobei die Vorrichtung ein fest mit dem einen Ende des Bodenkastens (1) verbundenes oder verbindbares sich im wesentlichen parallel zum Bodenkastenboden (3) sowie zur kurzen Bodenkastenwand (6) erstreckendes Grundteil (9) und ein fest mit dem Podentürschließer (2) verbundenes oder verbindbares, gegenüber dem Grundteil (9) parallel zum Boden querausrichtbares, mit wenigstens einem Langloch (20, 21) versehenes Halteteil (10) sowie mindestens eine das ausgerichtete Halteteil (10) mit dem Grundteil (9) verschiebefest verbindende Halteeinrichtung (11) aufweist, dadurch gekennzeichnet, daß das Grundteil (9) mindestens ein vorzugsweise aber seinen beiden Enden je ein sich in dessen Längsrichtung erstreckendes Langloch (12, 13) aufweist, wobei sich jeweils ein Langloch des Grundteils (9) und ein dazu um 90° versetztes (20, 21) des parallel zum Boden auch längs ausrichtbaren Halteteils (10) kreuzen und die als Klemmvorrichtung ausgebildete Halteeinrichtung (11) jeweils beide sich kreuzende Langlöcher durchsetzt.

2. Bodenkasten nach Anspruch 1, dadurch gekennzeichnet, daß das Grundteil (9) in wesentlichen eine U-förmige Gestalt aufweist, wobei die U-Schenkel (14, 15) auf dem Boden (3) des Bodenkastens (1) vorzugsweise aufstehen, und daß sich zwischen den U-Schenkeln (14, 15) des Grundteils (9) das U-Mittelstück (16) eines Haltebügels (17) der Halteeinrichtung (11) befindet, dessen U-Schenkel (18, 19) von unten her die beiden jeweils zugeordneten Langlöcher (12, 13; 20, 21) des Grund- und Halteteils (9, 10) durchsetzen, wobei an jedem U-Schenkel des Haltebügels (17) ein Befestigungselement (22, 23) der Halteeinrichtung (11) anbringbar ist.

3. Rodenkasten nach Anspruch 1 oder 2, dadurch gekennzeichnet, daß das Befestigungselement der Halteeinrichtung (11) eine Mutter (22, 23) ist und die U-Schenkel (18, 19) des Haltebügels (17) jeweils mit einem entsprechenden Gewinde versehen sind.

4. Bodenkasten nach wenigstens einem Ansprüche 1 bis 3, dadurch gekennzeichnet, daß die Langlöcher (20, 21) des Halteteils (10) an ihrem vom Bodentürschließer (2) entfernten Ende randoffen sind.

5. Bodenkasten nach Anspruch 4, dadurch gekennzeichnet, daß die beiden Längsränder jedes Langloches (20, 21) in Achsrichtung des zugeordneten U-Schenkels (18, 19) des U-förmigen Haltebügels (17) bzw. der zugeordneten Mutter (22, 23) der Halteeinrichtung (11) um einen geringen Betrag von vorzugsweise etwa 0,3 bis 0,5 mm gegeneinander versetzt sind, wobei jeweils bei gegen das innere, geschlossene Ende des randoffenen Langlochs gerichtetem Blick bei einer Mutter mit Rechtsgewinde der rechte Längsrand (32) der Mutter höher ist als der linke Längsrand (33), während bei einer Mutter mit Linksgewinde der linke Längsrand (33) der Mutter näher ist als der rechte Längsrand (32).

6. Bodenkasten nach wenigstens einem der vorhergehenden Ansprüche, gekennzeichnet durch mindestens eine zwischen Halteteil (10) und Grundteil (9) geschaltete, in etwa vertikaler Richtung wirksame Spannvorrichtung (29).

7. Bodenkasten nach Anspruch 6, dadurch gekennzeichnet, daß die Spannvorrichtung (29) aus einem in einem etwa vertikalen Gewinde des Halteteils (10) verschraubbaren Gewindebolzen od. dgl. besteht, der sich an der Oberseite des Grundteils (9) abstützt.

8. Bodenkasten nach Anspruch 7, dadurch gekennzeichnet, daß das freie Ende des bzw. jedes Gewindebolzens (29) od. dgl. Ringschneide ausgebildet ist.

9. Bodenkasten nach wenigstens einem der vorhergehenden Ansprüche, dadurch gekennzeichnet, daß das Halteteil (10) mittels eines Zentrieransatzes (26) od. dgl. am Gehäuse (28) des Bodentürschließers (2) ausgerichtet und mit Hilfe mindestens einer Schraube (25) od. dgl. damit lösbar verbunden ist.

## Claims

1. Floor case with a device for holding a door closer (2) which is inserted therein, wherein the device comprises a base part (9) which is or may be rigidly connected to one end of the floor case (1), and extends essentially parallel to the base (3) of the floor case as well as to the short wall (6) of the floor case, and a holding part (10) which is or may be rigidly connected to the door closer (2), can be transversely aligned parallel to the floor with respect to the base part (9) and has at least one elongate hole (20, 21), and at least one holding device (11) which connects the aligned holding part (10) to the base part (9) in a manner such that it is rigid against displacement, characterised in that the base part (9) has at least one, preferably, however, at each of the two ends thereof, one elongate hole (12, 13) in each case, extending in the longitudinal direction thereof, wherein in each case an elongate hole of the base part (9) and an elongate hole (20, 21), offset by 90° with respect thereto, of the holding part (10), which can also be aligned longitudinally parallel to the floor, intersect another, and the holding device (11) formed as a clamping device, penetrates both intersecting elongate holes in each case.

2. Floor case according to claim 1, characterised in that the base part (9) essentially has a U-shaped form, wherein the U-shape legs (14, 15) on the base (1) of the floor case (1) are preferably vertical, and in that between the U-shape legs (14, 15) of the base part (9) there is located the U-shaped intermediate piece (16) of a holding bar (17) of the holding means (11), the U-shape legs (18, 19) of which piece (16) penetrate from below the two elongate holes (12, 13, 20, 21) of, the base and holding parts (9, 10) associated in each case, wherein a fastening member (22, 23) of the holding device (11) can be mounted on each U-shape leg of the holding bar (17).

3. Floor case according to claim 1 or 2, characterised in that the fastening member of the holding device (11) is a nut (22, 23) and the U-shape legs (18, 19) of the holding bar (17) are provided with a corresponding thread in each case.

4. Floor case according to at least one of claims 1 to 3, characterised in that the elongate holes (20, 21) of the holding part (10) have an open edge at the end thereof which is remote from the door closer (2).

5. Floor case according to claim 4, characterised in that the two longitudinal edges of each elongate hole (20, 21) are offset with respect to one another in the axial direction of the associated U-shape leg (18, 19) of the U-shaped holding bar (17) or the associated nut (22, 23) of the holding device (11) by a slight amount of preferably approximately 0.3 to 0.5 mm, wherein when viewing towards the inner closed end of the elongate hole open at the edges, in the case of a nut having a righthand thread the righthand longitudinal edge (32) of the-nut is nearer than the lefthand longitudinal edge (33), whereas in the case of a nut having a lefthand thread, the lefthand longitudinal edge (33) of the nut is nearer than the righthand longitudinal edge (32).

6. Floor case according to at least one of the preceding claims, characterised by at least one tensioning device (29) which is connected between the holding part (10) and the base part (9) and acts in the vertical direction.

7. Floor case according to claim 6, characterised in that the tensioning means (29) consists of a thread bolt or the like which can be screwed into an approximately vertical thread of the holding part (10) and which is supported at the upper side of the base part (9).

8. Floor case according to claim 7, characterised in that the free end of the or each thread bolt (29) or the like is formed as a cupped gripping point.

9. Floor case according to at least one of the preceding claims, characterised in that the holding part (10) is aligned on the casing (28) of the door closer (2) by means of a centring attachment (26) or the like and is detachably connected thereto by means of at least one screw (25) or the like.

## Revendications

1. Boîte de sol comprenant un dispositif pour maintenir un ferme-porte au sol (2) qui est logé dans celle-ci, le dispositif comportant une pièce de base (9) qui est solidaire de l'une des extrémités de la boîte de sol (1) ou qui peut en être rendue solidaire et qui s'étend pour l'essentiel parallèlement au fond (3) de la boîte de sol, ainsi qu'à la petite paroi (6) de la boîte de sol, et une pièce de maintien (10) qui est solidaire du ferme-porte au sol (2) ou qui peut en être rendue solidaire, qui peut être ajustée transversalement et parallèlement au fond par rapport à la pièce de base (9) et qui est munie d'au moins un trou allongé (20, 21), ainsi qu'au moins un dispositif de maintien (11) qui relie sans possibilité de déplacement la pièce de maintien ajustée (10) à la pièce de base (9), caractérisée par le fait que la pièce de base (9) présente au moins un trou allongé (12, 13) qui s'étend dans sa direction longitudinale, mais de préférence un tel trou à chacune de ses deux extrémités, cependant que se croisent à chaque fois un trou allongé de la pièce de base (9) et un trou allongé (20, 21), décalé par rapport à lui de 90°, de la pièce de maintien (10) qui peut être aussi ajustée longitudinalement et parallèlement au fond, et que le dispositif de maintien (11) qui est réalisé sous la forme d'un dispositif de serrage traverse à chaque fois deux trous allongés qui se croisent.

2. Boîte de sol selon la revendication 1, caractérisée par le fait que la pièce de base (9) présente pour l'essentiel une forme en U, les ailes (14, 15) du U s'élevant de préférence sur le fond (3) de la boîte de sol (1), et par le fait qu'entre les ailes (14, 15) du U de la pièce de base (9) se trouve la partie centrale (16) du U d'un étrier de maintien (17) du dispositif de maintien (11) dont les ailes (18, 19) du U traversent depuis le bas les deux trous allongés (12, 13; 20, 21) des pièces de base et de maintien (9, 10) qui leur sont à chaque fois associés, un élément de fixation (22, 23) du dispositif de maintien (11) pouvant être posé sur chaque aile du U de l'étrier de maintien (17).

3. Boîte de sol selon la revendication 1 ou 2, caractérisée par le fait que l'élément de fixation du dispositif de maintien (11) est un écrou (22, 23), et que les ailes (18, 19) du U de l'étrier de maintien (17) sont à chaque fois munies d'un filetage correspondant.

4. Boîte de sol selon l'une au moins des revendications 1 à 3, caractérisée par le fait que le bord des trous allongés (20, 21) de la pièce de maintien (10) est ouvert à leur extrémité éloignée du ferme-porte au sol (2).

5. Boîte de sol selon la revendication 4, caractérisée par le fait que les deux bords longitudinaux de chaque trou allongé (20, 21) sont décalés l'un par rapport à l'autre d'une faible valeur, de préférence de 0,3 à 0,5 mm environ, dans la direction de l'axe de l'aile associée (18, 19) du U de l'étrier de maintien (17) en forme de U ou, respectivement, de l'écrou associé (22, 23) du dispositif de maintien (11), cependant que, lorsque l'on regarde vers l'extrémité intérieure fermée du trou allongé à bord ouvert, le bord longitudinal de droite (32) de l'écrou est à chaque fois plus élevé que le bord longitudinal de gauche (33) pour un écrou à filet à droite, tandis que le bord longitudinal de gauche (33) de l'écrou est plus élevé que le bord longitudinal de droite (32) pour un écrou à filet à gauche.

6. Boîte de sol selon l'une au moins des revendications précédentes, caractérisée par au moins un dispositif de serrage (28) qui agit dans une direction à peu près verticale et qui est interposé entre la pièce de maintien (10) et la pièce de base (8).

7. Boîte de sol selon la revendication 6, caractérisée par le fait que le dispositif de serrage (28) se compose d'un goujon fileté ou similaire qui peut être vissé dans un filetage à peu près vertical de la pièce de maintien (10) et qui s'appuie sur la face supérieure de la pièce de base (8).

8. Boîte de sol selon la revendication 7, caractérisée par le fait que l'extrémité libre du goujon fileté (28) ou similaire, ou de chacun d'eux, respectivement, est réalisée sous la forme d'un tranchant annulaire.

9. Boîte de sol selon l'une au moins des revendications précédentes, caractérisée par le fait que la pièce de maintien (10) est ajustée sur le boîtier (28) du ferme-porte au sol (2) au moyen d'un épaulement de centrage (28) ou similaire, et qu'elle lui est reliée de manière amovible à l'aide d'au moins une vis (25) ou similaire.
